# EUROPÄISCHE PATENTSCHRIFT

(11) **EP 0 463 130 B1**
(45) Veröffentlichungstag und Bekanntmachung des Hinweises auf die Patenterteilung: **06.09.1995**
(21) Anmeldenummer: 91901266.6
(22) Anmeldetag: 09.01.1991
(51) Int. Cl.: B26F 1/34, A45D 29/00

(54) **VORRICHTUNG ZUM LOCHEN VON KÜNSTLICHEN FINGERNÄGELN**
DEVICE FOR PUNCHING HOLES IN ARTIFICIAL FINGERNAILS
DISPOSITIF POUR LA PERFORATION D'ONGLES ARTIFICIELS

(30) Priorität: 12.01.1990 CH 106/90
(43) Veröffentlichungstag der Anmeldung: 02.01.1992
(73) Patentinhaber: Müller, Max, CH-4312 Magden (CH)
(72) Erfinder: Sutterlin, Karl, CH-6016 Hellbühl (CH)
(74) Vertreter: Felber, Josef
(86) Internationale Anmeldenummer: CH9100005
(87) Internationale Veröffentlichungsnummer: WO9110543

(56) Entgegenhaltungen:
- DE-A- 2 719 378
- GB-A- 2 168 920
- US-A- 2 540 782

## Beschreibung

Die vorliegende Erfindung betrifft eine Vorrichtung zum Stanzen eines runden Loches mit sattelförmigem Rand in die allseits gekrümmte Oberfläche des vorderen Bereiches eines Künstlichen Fingernagels gemäß dem Oberbegriff des Anspruchs 1. Solche künstlichen Fingernägel werden von der Kosmetikbranche in einer enormen Vielfalt verschiedener Formen, Farben und Grössen angeboten. Sie werden auf die natürlichen Nägel aufgeklebt und sollen zu einem gepflegten Erscheinungsbild der Finger der Trägerin beitragen. Solche künstliche Fingernägel sind in der Regel betont lang und ragen dann etwa 5 bis 15 mm über die Fingerspitze hinaus. Es sind künstliche Nägel bekanntgeworden, die aus transparentem Kunststoff gefertigt sind und eine einstückig aus diesem Kunststoffmaterial gearbeitete Lupe in der Fingernagelspitze einschliessen. Eine solche Lupe wirkt als Schmuck und kann auch als Lesehilfe dienen. Durch diese Idee angeregt entstand der Wunsch, auch teurere und eigentliche Schmuckstücke aus gesondertem Material als Verzierung auf den Spitzen der künstlichen Fingernägel zu tragen. Bisher klebte man hierzu geeignete Kleinode auf die Nägel. Das Aufkleben ist aber mit einem grossen Aufwand verbunden und es besteht die Gefahr, dass die Klebestelle nicht hält und das Schmuckstück verlorengeht. Vor allem wegen dieser Gefahr, das Schmuckstück zu verlieren, sind vom Erfinder der vorliegenden Vorrichtung kürzlich Schmuckstücke entwickelt worden, die in ein vorbereitetes Loch im Fingernagel eingesetzt werden können. Würden nun aber die Fingernägel mit fabrikmässig vorbereiteten Löchern angeboten, so entstünde bei deren Lackierung ein Problem, indem nämlich an den Lochrändern infolge der Kapillarität des Nagellacks Krusten entstünden, die einerseits das spätere Einsetzen der Schmuckstücke erschweren oder andrerseits beim Einsetzen des Schmuckstückes die Lackierung aufreissen würden. Da die Trägerin jedoch die künstlichen Fingernägel in einer Farbe bemalen möchte, die auf den Ton Ihres übrigen Make-up's oder Ihrer Kleidung abgestimmt ist, muss die Lackierung der Fingernägel zuhause erfolgen. Am besten ist es wegen des oben geschilderten Problems, die Nägel nach dem Lackieren zu lochen. Dadurch entsteht ein ganz sauberer Lochrand, sodass das Einsetzen des Schmuckstückes mühelos erfolgen kann und die Lackierung nicht mehr beschädigt wird.

Aus der US-A-2'540'782 ist ein Nagel-Klipser bekanntgeworden, der im wesentlichen aus einer Kolben-Zylindereinheit besteht. Der Kolben ist im Zylinder federbelastet und durch Hineindrücken von aussen axial verschiebar. Der Zylinder und der Kolben weisen einen etwa halbmond- bis mondsichelförmigen Querschnitt auf, wobei die innere, leichte Krümmung die Schnittform bildet. Die Zylinderwand weist einen im Querschnitt gekrümmten Schlitz auf, durch den von aussen der Fingernagel einsteckbar ist. Die Kolbenspitze ist auf der einen Seite als Messer ausgebildet, dessen Rand ähnlich wie das Messer eines Fallbeils (Quillotine) schiefwinklig zum gekrümmten Schlitz verläuft. Dieser Nagel-Klipser ermöglicht das Schneiden der Fingernägelränder, nicht aber ein Stanzen von Löchern darin. Aus der GB-A-2'168'920 ist ein Locher für Finger- oder Zehennägel bekanntgeworden, der als Zange mit zwei Armen und einem zusätzlich auf den einen Arm wirkenden Hebelarm ausgebildet ist. An der Zangenvorderseite sind Stanzwerkzeuge angebracht, mittels derer ein kleines Loch in einen Fingernagel gestanzt werden kann. Die zu stanzenden Löcher sind aber so klein, dass die Krümmung des Nagels praktisch nicht ins Gewicht fällt, der Lochrand also annährend in einer Ebene liegt.

Demgegenüber ist es die Aufgabe der vorliegenden Erfindung eine Vorrichtung zu schaffen, die es erlaubt, einen künstlichen Fingernagel im vorderen Bereich so zu lochen, dass in das Loch ein entsprechend geformter Schmuck-Einsatz mit sattelförmig verlaufendem Rand einsetzbar ist.

Diese Aufgabe wird gelöst mittels einer Vorrichtung nach dem Oberbegriff des Patentanspruches 1 mit dessen kennzeichnenden Merkmalen.

In den Zeichnungen ist vorerst ein mit einem Schmuckeinsatz versehener künstlicher Fingernagel in zwei Ansichten gezeigt, um das Verständnis für die Erfindung zu erleichtern. Weiter ist dann ein Ausführungsbeispiel der Erfindung gezeigt, das in der nachfolgenden Beschreibung im einzelnen beschrieben wird, wobei auch die Funktion der Vorrichtung erläutert wird.

Es zeigt:
- Figur 1a, 1b: einen künstlichen Fingernagel mit eingesetztem Schmuckstück von der Seite und von vorne gesehen;
- Figur 2: die Vorrichtung zum Lochen von vorne gesehen;
- Figur 3: die Vorrichtung zum Lochen auseinandergenommen in Perspektive dargestellt ;
- Figur 4: die Vorrichtung zum Lochen von der Seite gesehen mit einem zu lochenden künstlichen Fingernagel in der Bearbeitungslage.

Die Figur 1a und 1b zeigen vorerst zum besseren Verständnis der Erfindung einen künstlichen Fingernagel 8 mit einem darin eingesetzten Schmuck-Einsatz in einer Ansicht von der Seite her gesehen. Ein solcher Schmuckeinsatz wird in ein vorbereitetes Loch im Fingernagel 8 eingesetzt. Er wird von unten mit seinem Oberteil durch das Loch im Fingernagel 8 geschoben. Weil er unten und oben einen Rand 3,6 aufweist, zwischen denen eine Nut 7 gebildet ist, ist sichergestellt, dass das Schmuckstück im Loch sicher gehalten ist. Meist wird der Schmuck-Einsatz in den Nagel 8 am kleinen Finger eingesetzt, da er dort am wenigsten beansprucht ist und der Nagel 8 des kleinen Fingers auch am zierlichsten wirkt. Natürlich können auch Schmuck-Einsätze gefertigt werden, deren Randkrümmung grösser ist und die dann dafür geeignet sind, in die flacher geformten Fingernägel für die andern Finger, selbst für die Daumen, eingesetzt zu werden. Es ist hier ersichtlich, dass die Ränder 3,6 von Oberteil 2 und Sockelfuss 5 des Schmuck-Einsatzes schön der Nagelkrümmung nachgeführt sind und deshalb der Schmuck-Einsatz sicher im Nagel-Loch gehalten wird. Zwischen Oberteil 2 und Sockelfuss 5 befindet sich ein zylindrischer Sockel 1, der mit seinem Durchmesser genau in das Loch im Fingernagel 8 passt.
In einer weiteren Ausführung kann der Schmuck-Einsatz auch als Lupe ausgebildet sein. Sein Oberteil, sowie Sockel und Sockelfuss sind dann durch eine zentrale Bohrung hohlzylindrisch, und in das Innere dieses Zylinders ist eine kleine Lupe eingesetzt. Diese wirkt einerseits als Schmuck, indem zum Beispiel der Oberteil einen schön verzierten Rand für die Lupe bildet. Andrerseits mag die Lupe beim Entziffern von Kleingedrucktem hilfreich sein. Man braucht dann nur mit dem entsprechenden Finger über die Textstelle zu fahren und erkennt die Buchstaben durch die Lupe vergrössert dargestellt.

Die Schwierigkeit, welche zu überwinden sich die Erfindung stellt, besteht nun darin, in einen künstlichen Fingernagel möglichst genau positioniert ein derartiges Loch eines genau bestimmten Durchmessers machen, wobei der Tatsache Rechnung zu tragen ist, dass der Fingernagel im Querschnitt bombiert ist. Die Erfindung löst dieses Problem grundsätzlich mit einem Locher, wobei das Loch durch Stanzen geschaffen wird.

Die Figur 2 zeigt ein Beispiel eines solchen Lochers von vorne gesehen. Er besteht im wesentlichen aus einer Kolben-Zylindereinheit. Der Kolben ist hier mit 9, der Hohlzylinder mit 10 bezeichnet. Der Kolben 9 ist vorteilhaft aus Kunststoff gefertigt und passt mit seinem Durchmesser in den Hohlzylinder 10, sodass er in ihm gut geführt ist. An seinem oberen Ende wird der Kolben 9 allseits in radialer Richtung von einem Kopf 19 überragt, dessen Oberseite 20 konkav geformt ist. Die Kolbenspitze 12 besteht aus einem Rohrabschnitt aus Metall, der über das leicht verjüngte Ende des Kunststoffkolbens gestülpt ist. Sie weist einen als Messer geschliffenen, scharfen Rand 13 auf. Dieser Rand 13 beschreibt längs des Kolbenspitzenumfanges eine Kurve ähnlich zwei aneinandergehänger S-Kurven. Die beiden dadurch gebildeten Spitzen 14 befinden sich einander diametral gegenüber. Die Wand des Hohlzylinders 10, welcher vorteilhaft einstückig aus Kunststoff gefertigt ist, weist in ihrem unteren Bereich ein im Querschnitt bananenförmiges, in bezug auf den Kolben 9 konvex gekrümmtes, den ganzen Hohlzylinder 10 durchsetzendes Querloch 11 auf, das breiter als der Innendurchmesser des Hohlzylinders 10 ist. Dieses Querloch 11 ist zur Aufnahme des zu lochenden Fingernagels bestimmt. Seine Krümmung 15 entspricht etwa der Querkrümmung des Fingernagels im Bereich der zu lochenden Stelle. Die Seitenwand des Hohlzylinders ist im Bereich 16 unterhalb des Querloches 11 konkav geformt. Der zu lochende Fingernagel wird nämlich vorher auf den natürlichen Fingernagel aufgeklebt und hernach wird der künstliche Fingernagel bereits am Finger befestigt in das Querloch 11 geschoben, wobei die Fingerspitze im konkaven Bereich 16 bequem ansteht. Der Hohlzylinder 10 weist auf seiner unteren Seite einen Sockel 17 auf, der den Hohlzylinder 10 in radialer Richtung überragt. Die Unterseite des Sockels 17 hat zwei konkave Einbuchtungen 18, die den Fingern 22,23 zum Halten des Lochers Halt geben. Der Locher wird nämlich so betätigt, dass der Daumen 21 der betätigenden Hand auf den Kopf 19 des Kolbens 10 drückt, während der Zeige- 22 und Mittelfinger 23 der gleichen Hand den Sockel 17 am Hohlzylinder 10 halten. In der hier gezeigten Ansicht sind der Daumen 21 sowie der Zeige- 22 und Mittelfinger 23 einer rechten Hand angedeutet. Es können sodann die Fingernägel der linken Hand gelocht werden. Umgekehrt, wenn die linke Hand in gleicher Weise den Locher ergreift, können die Nägel an der rechten Hand gelocht werden. In der Wandung des Hohlzylinders 10 sind einander diametral gegenüber gelegen Sackbohrungen 24 vorhanden, welche von oben längs der Zylinderachse verlaufen. In jene Sackbohrungen 24 sind Druckfedern 25 eingelegt, die auf die Unterseite des Kopfes 19 des Kolbens 9 wirken. Der Kolben 9 ist daher gegen die Federkraft dieser Druckfedern 25 in den Hohlzylinder 10 schiebbar, wobei der scharfe Rand 13 der Kolbenspitze 12 das Querloch 11 vollständig durchquert. Die Krümmung des Randes 13 verläuft zu jener 15 des Querloches 11 gerade um 90° gedreht. Damit der Kolben mit seinem scharfen Rand 13 in bezug auf das Querloch 11 in dieser Lage bleibt, weist er in seiner Wandung eine Nut 26 auf, die längs der Kolbenachse verläuft. Die Wandung des Hohlzylinders 10 ist von einer Madenschraube 27 durchsetzt, deren Spitze in die Nut 26 hineinragt und derart einerseits eine Verdrehung des Kolbens 9 im Hohlzylinder 10 verhindert und andrerseits die Kolbenbewegung in Richtung der Kolbenachse beidseits begrenzt. Weil wie beschrieben einerseits das Querloch 11 gekrümmt ist und auch der Rand 13 der Kolbenspitze 12 gleichermassen gekrümmt verläuft, diese Krümmungen jedoch zueinander gerade um 90° gedreht verlaufen, treffen zuerst die Spitzen 14 des Randes 13 auf einen in das Querloch 11 gehaltenen Fingernagel auf. Beim weiteren Hinunterdrücken des Kolbens 9 wird der Fingernagel durchstanzt, was durch die beschriebene Krümmung des Randes 13 stark erleichtert wird, da die wirksame Schneidkante des Randes 13 in steilem Winkel zum Nagelmaterial verläuft und dabei eine entsprechende Uebersetzung erzielt wird. Das heisst, pro Längeneinheit der Kolbenverschiebung wird vergleichsweise ein kleiner Anteil des Lochumfanges durchschnitten beziehungsweise durchstanzt. Entsprechend gering ist die notwendige Kraft, die auf den Kolben zu wirken braucht. Müsste der Nagel längs des ganzen Lochumfanges gleichzeitig gestanzt werden, würde die Fingerkraft in der Regel nicht ausreichen.

Figur 3 zeigt den Locher in einer perspektivischen Explosionszeichnung. Diese Darstellung gestattet einen besseren Einblick in die Formgebung der einzelnen Teile, insbesondere des Kolbens 9 und des Hohlzylinders 10. Klar erkennbar ist, wie der als Schnittkante wirkende Rand 13 der Kolbenspitze 12 geformt ist. Dieser Rand beschreibt eine Kurve, die zwei aneinandergehängten S-Kurven gleicht. Es werden dadurch zwei gerundete Spitzen 14 gebildet. Der Kolben 9 ist mittels der Nut 26 und der Madenschraube 27 so im Hohlzylinder 10 gesichert, dass die Spitzen 14 des Randes 13 stets dem Zenit der Krümmung 15 des Querloches 11 im Hohlzylinder gegenüberstehen. Der Rand 13 wirkt dann beim Hinunterschieben des Kolbens 9, wenn er das Querloch 11 durchquert, mit dem Rand der Zylinderbohrung auf der Fläche 15 wie eine Schere. Die erzeugte Scherwirkung reduziert die für das Stanzen erforderliche Kraft erheblich, sodass der Locher mit Leichtigkeit einhändig bedient werden kann. Am Hohlzylinder 10 ist ausserdem die konkave Einbuchtung 16 zur Aufnahme der Fingerspitze des mit dem zu lochenden Fingernagel versehenen Fingers zu sehen. Der zu lochende künstliche Fingernagel, welcher ja bereits auf den natürlichen aufgeklebt wurde, wird zum Stanzen in das Querloch geschoben, bis die Fingerspitze an der Einbuchtung 16 anliegt. Durch die Positionierung des Fingers in der Einbuchtung 16 ist es einfach, den Nagel im Querloch so zu positionieren, dass das Loch schön in der Längsmitte des Nagels herausgestanzt wird. Die Krümmung 15 hat zur Aufgabe, dass der künstliche Fignernagel zum Zweck des Stanzens satt aufliegt, sodass eine saubere Schnittkante beziehungsweise Stanzkante entstehen kann.

Figur 4 schliesslich zeigt den Locher in einer Ansicht von der Seite. Hier ist das oben Beschriebene dargestellt, indem ein Finger mit zu lochendem Nagel 8 angedeutet ist, wie er an den Locher angelegt wird.

Die Erfindung ermöglicht es also, bereits aufgeklebte künstliche Fingernägel auf einfachste Weise nach dem Lackieren zu lochen, um sie zur Aufnahme eines Schmuckeinsatzes vorzubereiten. Der Locher ist sehr kompakt und kann leicht in einer Handtasche mitgetragen werden, sodass er stets zur Hand ist. Trotz seiner Kompaktheit bedarf es infolge seines speziellen Aufbaus keiner grossen Kräfte für das Stanzen. Der erfindungsgemässe Locher ermöglicht es daher auch zierlichen Damenhänden, die gewünschten Stanzlöcher problemlos anzufertigen.

## Patentansprüche

1. Vorrichtung zum Stanzen eines runden Loches mit sattelförmigem Rand in die allseits gekrümmte Oberfläche des vorderen Bereiches eines künstlichen Fingernagels (8) für das Einsetzen eines Schmuck-Einsatzes (4) mit sattelförmig verlaufendem Rand (3,6), bestehend aus einer Kolben-Zylindereinheit (9,10), bei welcher der Zylinder (10) die Auflagefläche für den künstlichen Fingernagel (8) und die Führung für das Stanzmesser bildet, und der Kolben (9) das Stanzmesser und sein Betätigungsorgan bildet, wobei er im Zylinder (10) axial gegen die Kraft einer Druckfeder (25), die in einer im Zylinder (10) vorhandenen Sackbohrung (24) gehalten ist, beaufschlagt wird, dadurch gekennzeichnet, dass die Zylinderwand ein im Querschnitt bananenförmiges, in bezug auf den Kolben (9) konvex allseits gekrümmtes, den ganzen Hohlzylinder (10) durchsetzendes Querloch (11) aufweist, das breiter als der Innendurchmesser des Hohlzylinders (10) ist und somit eine bombierte, allseits gekrümmte, konvexe Auflagefläche für den zu lochenden Fingernagel (8) bildet, und dass die Kolbenspitze (12) einen als Messer geschliffenen, scharfen, im Grundriss kreisförmigen Rand (13) mit gegenüber diesem Rand (13) zurückversetzten Kolbeninnerem aufweist, welcher längs des Kolbenumfanges eine Kurve aus zwei aneinandergehängten S-Kurven beschreibt, wobei der Kolben (9) im Hohlzylinder (10) derart ausgerichtet ist, dass die in axialer Richtung am weitest vorstehenden Stellen des Kolbenrandes (13) den höchsten Stelle des Querloches (11) in der Hohlzylinderwand gegenüberliegen, derart, dass beim Hineinschieben des Kolbens (9) die Spitzen (14) seines Randes (13) das Querloch (11) zuerst durchqueren.

2. Vorrichtung nach Anspruch 1, dadurch gekennzeichnet, dass der Hohlzylinder (10) an seinem dem Kolben (9) abgewandten Ende einen Sockel (17) aufweist, der ihn in radialer Richtung überragt, und dass der Kolben (9) an seinem dem Hohlzylinder (10) abgewandten Ende einen den Kolben (9) in radialer Richtung überragenden Kopf (19) aufweist.

3. Vorrichtung nach einem der vorhergehenden Ansprüche, dadurch gekennzeichnet, dass der Kolben (9) im Hohlzylinder (10) gehalten ist, indem er seitlich eine axiale Nut (26) aufweist, in die eine die Hohlzylinderwand durchsetzende Schraube (27) ragt, derart, dass der Kolben (9) im Hohlzylinder (10) längs der Nut (26) über deren Länge hin verschiebbar ist.

4. Vorrichtung nach einem der vorhergehenden Ansprüche, dadurch gekennzeichnet, dass sowohl der Kolben (9) mit Ausnahme der Kolbenspitze (12) wie auch der Hohlzylinder (10) einstückig und ganz aus Kunststoff gefertigt ist.

5. Vorrichtung nach einem der vorhergehenden Ansprüche, dadurch gekennzeichnet, dass der Kolben (9) und der Hohlzylinder (10) auf den einander gegenüberliegenden Seiten wenigstens eine konkave Ausnehmung (20;18) aufweisen, die dazu bestimmt sind, den Fingern (21,22,23) für die Betätigung der Vorrichtung Halt zu geben.

## Claims

1. A device for punching a round hole with a saddle-shaped edge into the universally curved surface of the front portion of a false fingernail (8) for inserting a jewellery insert (4) with a saddle-shaped edge (3,6), consisting of a piston-cylinder unit (9, 10) in which the cylinder (10) forms the support surface for the false fingernail (8) and the guide for the punch knife, and the piston (9) forms the punch knife and its operating element, it being admitted axially in the cylinder (10) against the force of a compression spring (25) which is held in a blind bore (24) in the cylinder (10), characterized in that the cylinder wall has a transverse hole (11) which has a banana-shaped cross-section and is convexly curved on all sides in relation to the piston (9) and passes through the entire hollow cylinder (10) and is wider than the inner diameter of the hollow cylinder (10) and thus forms a cambered, universally curved, convex support surface for the fingernail (8) to be holed, and in that the piston tip (12) has a sharp edge (13) with a circular layout which is ground as a knife with a piston interior which is set back in relation to this edge (13) which describes a curve along the periphery of the piston consisting of two adjoining S-curves, the piston (9) being positioned in the hollow cylinder (10) in such a manner that the points of the piston edge (13) projecting the furthest in the axial direction lie opposite the highest point of the transverse hole (11) in the hollow cylinder wall such that when the piston (9) is pushed inwards, the tips (14) of its edge (13) pass through the transverse hole (11) first.

2. The device of claim 1, characterized in that the hollow cylinder (10) has a base (17) at its end furthest from the piston (9), which projects beyond it in the radial direction, and in that the piston (9) has a head (19) at its end furthest from the hollow cylinder (10) which projects beyond the cylinder (9) in the radial direction.

3. The device of one of the preceding claims, characterized in that the piston (9) is held in the hollow cylinder (10) in that it has a lateral axial groove (26) into which projects a screw (27) which passes through the hollow cylinder wall in such a way that the piston (9) can be displaced in the hollow cylinder (10) along the length of the groove (26).

4. The device of one of the preceding claims, characterized in that both the piston (9), with the exception of the piston tip (12), and the hollow cylinder (10) are made as one piece and entirely from plastic.

5. The device of one of the preceding claims, characterized in that the opposite sides of the piston (9) and the hollow cylinder (10) have at least one concave recess (20; 18) whose purpose is to provide a grip for the fingers (21,22,23) for operating the device.

## Revendications

1. Dispositif pour le découpage d'une perforation ronde, à bord en forme de selle, dans la surface, courbe de tous côtés, de la zone antérieure d'un ongle artificiel (8), destinée à recevoir un élément rapporté (4) de bijouterie à bord en forme de selle (3, 6), ce dispositif étant composé d'une unité à piston et cylindre (9, 10), dans laquelle le cylindre (10) forme la surface d'appui pour l'ongle artificiel (8) et le guidage de la lame de découpage, tandis que le piston (9) forme la lame de découpage et son organe d'actionnement, le piston étant actionné axialement dans le cylindre (10) contre l'effort d'un ressort de compression (25), maintenu dans un trou borgne (24) pratiqué dans le cylindre (10), caractérisé en ce que la paroi du cylindre présente une perforation transversale (11) en forme de calotte sphérique, qui est courbe et convexe de tous côtés par rapport au piston, traverse tout le cylindre creux (10), est plus large que le diamètre intérieur du cylindre creux et forme ainsi une surface d'appui bombée, courbe de tous côtés et convexe pour l'ongle (8) à perforer, et que la pointe du piston (12) présente, vue de dessus, un bord (13) circulaire, affûté de manière à constituer une lame et comportant une zone intérieure de piston, qui est en retrait par rapport à ce bord (13) et décrit le long du pourtour du piston une courbe faite de deux courbes en S accrochées l'une à l'autre, le piston (9) étant orienté dans le cylindre creux (10), de sorte que les emplacements du bord (13) de piston axialement les plus avancés font face à l'emplacement le plus haut de la perforation transversale (11) pratiquée dans la paroi du cylindre, de sorte qu'au moment où le piston (9) s'enfonce, les pointes (14) de son bord (13) traversent d'abord la perforation transversale (11).

2. Dispositif suivant la revendication 1, caractérisé en ce que le cylindre creux (10) présente, à son extrémité opposée au piston (9), un socle (17), qui le dépasse radialement, et que le piston (9) présente, à son extrémité opposée au cylindre creux (10), une tête (19), qui dépasse radialement le piston (9).

3. Dispositif suivant une des revendications précédentes, caractérisé en ce que le piston (9) est maintenu dans le cylindre creux (10), en ce qu'il comporte sur un côté une rainure axiale (26), dans laquelle dépasse une vis (27) traversant la paroi du cylindre creux, de sorte que le piston (9) est déplaçable dans le cylindre creux (10) le long de la rainure (26) et suivant la longueur de celle-ci.

4. Dispositif suivant une des revendications précédentes, caractérisé en ce qu'aussi bien le piston (9), à l'exception de sa pointe (12), que le cylindre creux (10) sont réalisés d'une seule pièce et entièrement en matière plastique.

5. Dispositif suivant une des revendications précédentes, caractérisé en ce que le piston (9) et le cylindre creux (10) présentent sur les côtés opposés l'un à l'autre au moins un évidement concave (20; 18), ce ou ces évidements étant destiné(s) à donner une prise aux doigts (21, 22, 23) pour l'actionnement du dispositif.
